# EUROPÄISCHE PATENTANMELDUNG

(11) **EP 4 782 597 A1**
(43) Veröffentlichungstag der Anmeldung: **29.07.2026**
(21) Anmeldenummer: 26153156.0
(22) Anmeldetag: 21.01.2026
(51) Int. Cl.: E01C 13/08

(54) **FIXIERVORRICHTUNG FÜR KUNSTRASEN UND FIXIERSYSTEM**

(30) Priorität: 24.01.2025 DE 102025102552
(71) Anmelder: ACO Ahlmann SE & Co. KG, 24782 Büdelsdorf (DE)
(72) Erfinder: Göhler, Matthias, 04425 Taucha (DE); Sierck, Thorben, 24143 Kiel (DE)
(74) Vertreter: Meissner Bolte Partnerschaft mbB

(57) **Zusammenfassung**

Die Erfindung betrifft eine Fixiervorrichtung (10) für Kunstrasen, mit einem Grundkanal (11) und einem Klemmblech (12) zum Fixieren des Kunstrasens. Um die Montage und Demontage der Fixiervorrichtung (10) zu vereinfachen wird vorgeschlagen, dass das Klemmblech (12) mittels wenigstens eines Arretiermechanismus (13) in vertikaler Richtung im Grundkanal (11) lösbar befestigt ist. Um die im Bereich der Fixiervorrichtung (10) auf den Kunstrasen wirkenden Belastungen zu reduzieren wird ferner vorgeschlagen, dass ein am Klemmblech (12) angeordnetes Profil (14) zur horizontal gerichteten Fixierung des Kunstrasens im Grundkanal (11) ausgebildet ist.

Darüber hinaus betrifft die Erfindung ein Fixiersystem mit wenigstens zwei Fixiervorrichtungen (10).

## Beschreibung

Die Erfindung betrifft eine Fixiervorrichtung für Kunstrasen mit den Merkmalen des Oberbegriffs gemäß Anspruch 1. Eine solche Fixiervorrichtung ist beispielsweise aus der DE 31 43 476 A1 bekannt. Des Weiteren betrifft die Erfindung ein Fixiersystem mit den Merkmalen gemäß Anspruch 14.

Kunstrasen, wie er beispielsweise auf Sportplätzen verwendet wird, wird üblicherweise lose verlegt. Das bedeutet, dass im Bereich der Spielfläche keine form-, kraft- oder stoffschlüssige Verbindung zwischen dem Kunstrasen und einem Untergrund besteht. Der Kunstrasen ist folglich theoretisch horizontal verschieblich. Die Elastizität des Kunstrasens erfordert jedoch eine sichere Befestigung an allen Seiten einer Spielfläche.

Aus der eingangs genannten DE 31 43 476 A1 ist ein Randstein zum Befestigen von Kunstrasen bekannt. Mittels einer Klemmleiste wird der Kunstrasen gegen ein am Randstein angeordnetes U-Profil verpresst.

Aus der DE 40 39 160 C2 ist ein Verfahren zum Verankern eines Kunstrasens bekannt, bei dem ein Randabschnitt des Kunstrasens mittels einer Klemmschiene in einer im Boden eingebauten Aufnahme fixiert wird. Der Kunstrasen wird um die Klemmschiene umgeschlagen und in die Aufnahme eingedrückt.

Die beiden vorstehend genannten Verfahren bzw. Anordnungen eint, dass der Kunstrasen entweder um 180° umgeschlagen oder kurz aufeinanderfolgend zwei Mal um 90° umgelenkt wird. Bei der Benutzung des Kunstrasens führt dies zu erheblichen Beanspruchungen im Fixierungsbereich.

Der vorliegenden Erfindung liegt deshalb die Aufgabe zugrunde, eine Fixiervorrichtung für einen Kunstrasen zu beschreiben, die lösbar ist und mit welcher die Belastungen im Bereich der Fixiervorrichtung reduziert werden.

Gelöst wird diese Aufgabe durch eine Fixiervorrichtung für Kunstrasen nach Anspruch 1 und ein Fixiersystem nach Anspruch 14. Vorteilhafte Weiterbildungen sind Gegenstand der abhängigen Ansprüche.

Die erfindungsgemäße Fixiervorrichtung für Kunstrasen weist einen Grundkanal und ein Klemmblech zum Fixieren des Kunstrasens auf. Das Klemmblech ist mittels wenigstens einem Arretiermechanismus in vertikaler Richtung im Grundkanal lösbar befestigt. Des Weiteren ist ein am Klemmblech angeordnetes Profil zur horizontal gerichteten Fixierung des Kunstrasens im Grundkanal ausgebildet bzw. angeordnet.

Der Arretiermechanismus erlaubt eine werkzeugfreie sowie wiederholbare Montage und zerstörungsfreie Demontage des Klemmblechs in vertikaler Richtung im Grundkanal. Die in vertikaler Richtung verlaufende Befestigung vereinfacht die Montage und Demontage für einen Anwender, da das Klemmblech in der Einbaulage einfach von oben im Wesentlichen vertikal in den Grundkanal hineingedrückt oder herausgezogen wird.

In einer Einbaulage, also wenn das Klemmblech im Grundkanal angeordnet und mittels des Arretiermechanismus befestigt ist, beschreiben das Klemmblech und der Grundkanal eine Öffnung. Durch diese Öffnung wird der Kunstrasen in den Grundkanal geführt, wobei er eine Umlenkung um etwa 90° erfährt. Innerhalb des Grundkanals verläuft der Kunstrasen in etwa in vertikaler Richtung. Das am Klemmblech angeordnete Profil fixiert den innerhalb des Grundkanals vertikal verlaufenden Kunstrasen in horizontaler Richtung gegen eine Innenwand des Grundkanals. Dadurch, dass die Fixierungsrichtung senkrecht zur Verlaufsrichtung des Kunstrasens verläuft, ergibt sich eine gegenüber dem Stand der Technik besonders zuverlässige und schonende Fixierung des Kunstrasens.

Gemäß einer bevorzugten Ausführungsform ist der Grundkanal im Wesentlichen U-förmig ausgebildet. In Einbaulage ist eine Grundseite des Grundkanals im Wesentlichen horizontal angeordnet, wobei sich die beiden Schenkel von der Grundseite im Wesentlichen vertikal nach oben erstrecken.

Gemäß einer weiteren bevorzugten Ausführungsform ist wenigstens einer der Schenkel des Grundkanals durch eine Falzung wenigstens teilweise doppelwandig ausgeführt. Darunter ist ein Umschlagen des Blechs, aus welchem der Grundkanal geformt ist, zu verstehen. Durch die Falzung beziehungsweise die wenigstens teilweise Doppelwandigkeit wird die Stabilität des Grundkanals, insbesondere dessen Torsionssteifigkeit, in vorteilhafter Weise erhöht.

Gemäß einer bevorzugten Ausführungsform umfasst der Grundkanal ein Leitblech zur materialschonenden Umlenkung des Kunstrasens. Bevorzugt liegt der Winkel, in dem das Leitblech relativ zur Horizontalen angeordnet ist, zwischen 30° und 60°. Als besonders vorteilhaft hat es sich erwiesen, wenn das Leitblech in einem Winkel von etwa 45° zur Horizontalen angeordnet ist. Dies ermöglicht eine materialschonende Umlenkung des Kunstrasens bei der Einführung in den Grundkanal, da die Beanspruchung des Kunstrasens durch die Umlenkung minimiert wird.

Gemäß einer bevorzugten Ausführungsform ist das Klemmblech im Wesentlichen C-förmig ausgebildet. Die Grundseite ist dabei in Einbaulage im Wesentlichen vertikal angeordnet, und die beiden Schenkel erstrecken sich im Wesentlichen in horizontaler Richtung von der Grundseite.

Gemäß einer weiteren bevorzugten Ausführungsform ist das Profil an einem der horizontal angeordneten Schenkel des Klemmblechs angeordnet. Besonders bevorzugt ist es am in Einbaulage vertikal tiefer angeordneten Schenkel vorgesehen.

Gemäß einer weiteren bevorzugten Ausführungsform sind das Leitblech des Grundkanals und das Klemmblech, insbesondere dessen Schenkel, an welchem das Profil vorgesehen ist, so ausgebildet, dass das Leitblech des Grundkanals das Profil des Klemmblechs in Einbaulage horizontal überlappt. Dadurch wird erreicht, dass der Kunstrasen in der Fixiervorrichtung in etwa S-förmig verläuft. Dies geht einher mit vergleichsweise großen Umlenkradien am Leitblech beziehungsweise am Profil, wodurch die Beanspruchung des Kunstrasens bei gleichzeitig sicherer Fixierung reduziert wird.

Gemäß einer bevorzugten Ausführungsform ist ein Schenkel des Klemmblechs wenigstens teilweise doppelwandig ausgeführt. Besonders bevorzugt betrifft dies den Schenkel, an welchem das Profil nicht angeordnet ist. Die Doppelwandigkeit wird durch eine Falzung, also ein Umschlagen des Blechs, aus welchem das Klemmblech geformt ist, erzielt. Durch die Falzung beziehungsweise die wenigstens teilweise Doppelwandigkeit wird die Stabilität des Klemmblechs, insbesondere dessen Torsionssteifigkeit, in vorteilhafter Weise erhöht.

Gemäß einer weiteren bevorzugten Ausführungsform umfasst der Arretiermechanismus wenigstens einen Zapfen und wenigstens ein Federblech. Der Zapfen ist am Grundkanal angeordnet, beispielsweise an diesem vormontiert oder einstückig mit diesem ausgeführt. Der Zapfen umfasst einen im Wesentlichen zylindrischen Abschnitt und einen Kopf. Die Höhe des zylindrischen Teils definiert in der Einbaulage den Abstand zwischen der Grundseite des Grundkanals und dem unteren Schenkel des Klemmblechs.

Das Federblech ist am Klemmblech angeordnet, beispielsweise an diesem vormontiert. Es ist so ausgebildet, dass es den Kopf des Zapfens lösbar aufnehmen kann, wodurch der Zapfen im Federblech fixiert wird und wodurch wiederum der Grundkanal und das Klemmblech lösbar miteinander befestigt werden.

Besonders bevorzugt weist das Federblech eine Querschnittsform auf, die an ein Omega erinnert. Die beiden unteren Schenkel des Omegas sind dabei durch eine im unteren Schenkel des Klemmblechs vorgesehene Öffnung durchgeführt, wodurch das Federblech am Klemmblech vormontiert ist. Der obere Teil des Omegas ist so ausgeführt, dass seine Form zum Kopf des Zapfens korrespondiert, um mit diesem lösbar verbunden zu werden.

Gemäß einer bevorzugten Ausführungsform umfasst die Fixiervorrichtung ein Ankerblech, welches in einem Betonfundament verankert ist. Das Ankerblech ist im Wesentlichen als gelochte Platte ausgeführt, wobei die Öffnungen rund, eckig oder anders geformt sein können. In Einbaulage ist das Ankerblech ist Wesentlichen vertikal orientiert. Es wird in den noch flüssigen Beton des Betonfundaments eingeführt, wobei der flüssige Beton die Öffnungen ausfüllt. Auf diese Art und Weise wird eine feste Verankerung des Ankerblechs im Betonfundament erzielt. An seiner in Einbaulage oberen Seite weist das Ankerblech einen horizontal orientierten Schenkel auf. Über diesen Schenkel kann das Ankerblech mit dem Grundkanal verbunden werden. Zu diesem Zweck umfasst der Arretiermechanismus einen Nagel. Dieser ist am Ankerblech angeordnet. Der Nagel weist an seinem Umfang eine scharfe Riffelung auf, die sich in den Kunststoff des Zapfens schneidet und so eine formschlüssige Verbindung mit dem Zapfen herstellt. Dadurch sind wiederum das Ankerblech und der Grundkanal miteinander verbunden.

Im Gegensatz zu natürlichem Rasen benötigt Kunstrasen kein Erdreich und kann deshalb direkt auf einer vorhandenen Unterlage, beispielsweise Beton verlegt werden. Das Erdreich des natürlichen Rasens hat jedoch eine dämpfende Wirkung, durch welche die Verletzungsgefahr für Nutzerinnen und Nutzer des Rasens reduziert wird.

Um dies zu kompensieren, werden unter Kunstrasen häufig stoßabsorbierende Matten, sogenannte Shockpads verlegt. Diese mindern einerseits Stöße und Aufprallereignisse und ermöglichen andererseits eine ausreichende Drainage. Ebenso wie der Kunstrasen sollen auch die darunter verlegten Shockpads nicht verrutschen.

Gemäß einer bevorzugten Ausführungsform weist die Fixiervorrichtung zu diesem Zweck ein Krallblech auf. Dieses weist an einem horizontalen Ende eine Lasche auf, die dazu ausgebildet ist, das Leitblech zu umschließen. Am horizontal gegenüberliegenden Ende sind vertikal nach unten ragende Spitzen ausgebildet, die in das Shockpad gedrückt sind. Auf diese Art und Weise ist das Shockpad gegen seitliches Verrutschen gesichert.

Insbesondere bei der Verwendung von Shockpads ist eine präzise vertikale Ausrichtung der Fixiervorrichtung erforderlich, um die Bildung von Kanten zu verhindern. Diese stellen eine Stolperfalle dar und erhöhen so das Verletzungsrisiko.

Gemäß einer bevorzugten Ausführungsform sind deshalb am Grundkanal wenigstens zwei Öffnungen zur vertikalen Ausrichtung der Fixiervorrichtung angeordnet. Über diese Öffnungen kann die relative Höhe der Fixiervorrichtung, insbesondere des Grundkanals, in Relation zur Umgebung genau eingestellt werden. Beispielsweise kann der Grundkanal um die Höhe des Shockpads erhöht gegenüber einer Tragestruktur des Shockpads ausgerichtet werden, wodurch sich nach der Installation des Shockpads ein stufenloser Übergang vom Shockpad zum Grundkanal ergibt.

Ebenso wie Spielflächen mit natürlichem Rasen sind auch Spielflächen mit Kunstrasen üblicherweise so angelegt, dass sie in der Mitte etwas erhöht gegenüber den Randbereichen sind. Neben der Drainagefunktion des Kunstrasens soll dadurch gewährleistet werden, dass keine Flüssigkeit auf der Spielfläche steht. Die abfließende Flüssigkeit fließt dabei in die Fixiervorrichtung ab.

Gemäß einer bevorzugten Ausführungsform ist deshalb vorgesehen, dass am Grundkanal wenigstens eine Öffnung angeordnet ist, durch die die Flüssigkeit abgeführt wird. Bevorzugterweise besteht das Betonfundament aus einem Sickerbeton. Bei einer solchen Gestaltung wird die Flüssigkeit durch die wenigstens eine Öffnung der Fixiervorrichtung in das Betonfundament abgeführt, durch welches sie weiter in das umliegende Erdreich versickert oder in die Kanalisation eingeleitet wird.

Ein erfindungsgemäßes Fixiersystem umfasst wenigstens zwei vorstehend erläuterte Fixiervorrichtungen. Zur Verbindung der Fixiervorrichtungen miteinander in einer Längsrichtung der Fixiervorrichtungen weisen diese an ihrem einen Längsende eine Feder und an ihrem gegenüberliegenden Längseine eine Nut auf. Im eingebauten Zustand greift die Feder einer Fixiervorrichtung in die Nut einer angrenzenden Fixiervorrichtung. Dadurch sind die beiden Fixiervorrichtungen nicht nur miteinander verbunden, sondern auch zueinander ausgerichtet. Dies gewährleistet einen bündigen Zusammenbau des Fixiersystems, wodurch im Umkehrschluss der Kunstrasen gleichmäßig über den gesamten Umfang fixiert ist.

Gemäß einer bevorzugten Ausführungsform umfasst das Fixiersystem wenigstens eine Klammervorrichtung, die die Grundkanäle zweier angrenzender Fixiervorrichtungen in Längsrichtung fluchtend zueinander ausrichtet. Darüber wird sichergestellt, dass die miteinander verbundenen Fixiervorrichtungen exakt fluchtend zueinander ausgerichtet sind. Nach Abschluss der Installation des Fixiersystems, wenn die Fixiervorrichtungen eingefasst sind, kann die Klammervorrichtung entweder im Fixiersystem verbleiben oder wieder entfernt werden.

Die Erfindung wird nachfolgend unter Bezugnahme auf die Zeichnung erläutert. Darin zeigt:
- Fig. 1: eine erste bevorzugte Ausführungsform einer erfindungsgemäßen Fixiervorrichtung in einer schematischen Ansicht;
- Fig. 2: eine Detailansicht eines Klemmblechs gemäß der Ausführungsform von Fig. 1 in einer schematischen Ansicht;
- Fig. 3: eine Detailansicht eines Arretiermechanismus gemäß der Ausführungsform von Fig. 1 in einer schematischen Ansicht;
- Fig. 4: eine zweite bevorzugte Ausführungsform einer erfindungsgemäßen Fixiervorrichtung in einer schematischen Ansicht;
- Fig. 5: eine Ausführungsform eines Grundkanals in einer schematischen Ansicht; und
- Fig. 6: eine Detailansicht des Grundkanals gemäß Fig. 5.

Fig. 1 zeigt eine bevorzugte Ausführungsform einer erfindungsgemäßen Fixiervorrichtung 10. Die Fixiervorrichtung 10 weist einen Grundkanal 11 und ein Klemmblech 12 auf. Das Klemmblech 12 ist mittels wenigstens einem, in der Darstellung gemäß Fig. 1 zwei, Arretiermechanismen 13 in vertikaler Richtung im Grundkanal 11 lösbar befestigt.

Der Grundkanal 11 weist einen im Wesentlichen U-förmigen Querschnitt mit einer Grundseite und zwei Schenkeln auf. In Einbaulage ist die im Wesentlichen offene Seite des Grundkanals 11 nach oben orientiert. Am oberen Ende desjenigen Schenkels des Grundkanals 11, welcher einer mit Kunstrasen versehenen Spielfläche zugewandt ist, erstreckt sich ein Leitblech 19 unter einem Winkel von etwa 45° in Richtung eines Inneren des Grundkanals 11. An seiner in Einbaulage nach unten orientierten Grundseite besitzt der Grundkanal wenigstens eine als Langloch ausgebildete Öffnung 21. Über diese wird in den Grundkanal 11 eintretende Flüssigkeit, beispielsweise Regenwasser, in ein darunter liegendes Betonfundament 20 abgeführt, von wo es weiter in ein umliegendes Erdreich oder in eine Kanalisation geleitet wird.

Das Klemmblech 12 ist länglich ausgebildet und innerhalb des Grundkanals 11 angeordnet. Es besitzt ein im Wesentlichen C-förmiges Querschnittsprofil, mit einer in Einbaulage vertikal verlaufenden Grundseite und zwei sich von dieser senkrecht erstreckenden, in Einbaulage horizontal verlaufenden Schenkeln. Die offene Seite weist in Einbaulage in Richtung der mit Kunstrasen versehenen Spielfläche. Der obere Schenkel des Klemmblechs 12 befindet sich in Einbaulage in einer ähnlichen Höhe wie ein Ende der Schenkel des Grundkanals 11. Am unteren Schenkel des Klemmblechs 12 ist ein Profil 14 angeordnet, dessen Wirkweise nachfolgend unter Bezugnahme auf Fig. 2 näher erläutert wird.

In Einbaulage unterhalb des Grundkanals 11 und zu überwiegenden Teilen in das Betonfundament 20 eingelassen ist ein Ankerblech 18 angeordnet. Dieses weist eine Mehrzahl an Öffnungen auf. Bei der Montage wird das Ankerblech 18 in das zu diesem Zeitpunkt noch flüssige oder fließfähige Betonfundament eingeführt. Der Beton fließt dabei in die Öffnungen des Ankerblechs 18, wodurch das Ankerblech 18 nach dem Erhärten des Betons fest im Betonfundament verankert ist. An seinem in Einbaulage oberen Ende besitzt das Ankerblech 18 Mittel zur Verbindung mit dem Grundkanal 11.

Die Breite der Schenkel des Klemmblechs 12 ist geringer als eine innere Breite des Grundkanals 11. In Einbaulage beschreiben der Grundkanal 11 und das Klemmblech 12 deshalb eine Öffnung, durch welche ein nicht abgebildeter Kunstrasen in das Innere des Grundkanals 11 geführt wird.

Fig. 2 zeigt das Klemmblech 12 in einer Detailansicht. Der untere Schenkel des Klemmblechs 12 ist mit einem gezackten Profil 14 versehen. In Einbaulage greift dieses Profil 14 in den ins Innere des Grundkanals 11 geführten, in diesem Bereich vertikal verlaufenden Kunstrasen und klemmt diesen in horizontaler Richtung gegen eine Innenwand des Grundkanals 11. Das regelmäßig und über die gesamte Länge des Klemmblechs 12 vorgesehene Profil 14 übt einen gleichmäßigen Druck auf den Kunstrasen aus. Die senkrecht zur Verlaufsrichtung des Kunstrasens orientierte Fixierungsrichtung bewirkt eine besonders materialschonende und gleichzeitig zuverlässige Fixierung des Kunstrasens im Grundkanal 11.

Fig. 3 stellt eine Schnittansicht einer bevorzugten Ausführungsform des Arretiermechanismus 13 in Einbaulage dar. Der Arretiermechanismus 13 beinhaltet einen Zapfen 16. Dieser umfasst einen im Wesentlichen zylindrischen Abschnitt, wobei im zylindrischen Abschnitt mehrere radial umlaufende Rillen vorgesehen sind. Des Weiteren umfasst der Zapfen 16 einen Kopf. Ein weiterer Bestandteil des in Fig. 3 dargestellten Arretiermechanismus 13 ist ein Nagel 15. Dieser weist an seinem Umfang scharfkantige Rillen auf. Bei der Montage wird der Nagel 15 in den Zapfen 16 eingeschoben, wo er sich mit den scharfkantigen Rillen in den Kunststoff des Zapfens 16 schneidet und so eine formschlüssige Verbindung eingeht. Der Nagel 15 wird dabei durch korrespondierend ausgerichtete Ausnehmungen im Ankerblech 18 und in der Grundseite des Grundkanals 11 geführt. Auf diese Weise werden der Grundkanal 11 und das Ankerblech 18 fest miteinander verbunden.

Ein Federblech 17, welches ebenfalls ein Bestandteil des Arretiermechanismus 13 ist, besitzt etwa die Form des griechischen Buchstabens Omega. Es wird am unteren Schenkel des Klemmblechs 12 angeordnet. Die beiden Schenkel des Omega sind durch eine im unteren Schenkel des Klemmblechs 12 vorgesehene Öffnung geführt und befinden sich in Einbaulage unterhalb des Klemmblechs 12, womit das Federblech 17 am Klemmblech 12 (vor-)montiert ist. Der obere Teil des Omegas ist im Inneren des Klemmblechs 12 angeordnet. Seine Form korrespondiert mit der Form des Kopfes des Zapfens 16.

Bei der Montage wird das Klemmblech 12 mit vormontiertem Federblech 17 senkrecht nach unten in den Grundkanal 11 und auf den Zapfen 16 bewegt, bis der Kopf des Zapfens 16 im oberen Teil des Omega-förmigen Federblechs 17 einrastet. Das Klemmblech 12 ist somit gegen ein horizontales Verschieben oder Verrutschen innerhalb des Grundkanals 11 gesichert. In vertikaler Richtung kann das Klemmblech 12 jedoch zerstörungsfrei und werkzeugfrei demontiert werden. Der Arretiermechanismus 13 ermöglicht somit eine lösbare Befestigung des Klemmblechs 12 in vertikaler Richtung im Grundkanal 11. Das Klemmblech 12 beziehungsweise das an diesem angeordnete Profil 14 bewirkt wiederum eine Fixierung des Kunstrasens im Grundkanal 11 in horizontaler Richtung. Die horizontale Fixierung des in diesem Bereich vertikal verlaufenden Kunstrasens im Grundkanal 11 hat sich als besonders vorteilhaft, nämlich insbesondere als materialschonend und zuverlässig, erwiesen.

Fig. 4 zeigt eine zweite bevorzugte Ausführungsform einer erfindungsgemäßen Fixiervorrichtung 10. Alle mit Bezugnahme auf Fig. 1 aufgeführten Bestandteile sind auch in der Ausführungsform gemäß Fig. 4 enthalten. Zusätzlich umfasst die Ausführungsform gemäß Fig. 4 ein Krallblech 20. Dieses weist eine Lasche auf, welch am Leitblech 19 des Grundkanals 11 angeordnet ist. Gegenüber der Lasche weist das Krallblech 20 mehrere in Einbaulage senkrecht nach unten ragende Spitzen vorgesehen. Diese dienen der Fixierung eines nicht dargestellten Shockpads, welches auf diese Art und Weise gegen ein seitliches Verrutschen unterhalb des Kunstrasens gesichert wird.

Fig. 5 zeigt eine weitere Ausführungsform eines Grundkanals 11. Dieser weist an seinem der Spielfläche zugewandten Schenkel eine Mehrzahl an Ausrichtungselementen 22 auf, die im dargestellten Ausführungsbeispiel als Schlitze ausgeführt sind. Zur vertikalen Ausrichtung der Fixiervorrichtung 10 kann ein Montagehilfsmittel durch wenigstens einen der Schlitze geführt werden, beispielsweise um die Höhe eines später installierten Shockpads zu kompensieren.

Fig. 6 zeigt eine Detailansicht des Grundkanals gemäß Fig. 5. Wie in Fig. 6 zu erkennen ist, sind die Ausrichtungselemente 22 abgestuft angeordnet, wobei jeweils zwei Ausrichtungselemente 22 einen vorgegebenen Versatz zueinander aufweisen. Die jeweils äußersten einer abgestuften Reihe von Ausrichtungselementen 22 weisen eine in den Grundkanal 11 eingeprägte oder eingestanzte Beschriftung auf. Im dargestellten Ausführungsbeispiel kennzeichnet diese den Abstand des jeweiligen Ausrichtungselements 22 zu einer oberen Kante des Grundkanals 11. Der vertikale Versatz zweier benachbarter Ausrichtungselemente 22 beträgt jeweils 1mm. Die Ausrichtungselemente 22 ermöglichen eine simple vertikale Ausrichtung der Fixiervorrichtung 10, um bereits bei der Installation der Fixiervorrichtung 10 die Höhe eines Shockpads berücksichtigen und kompensieren zu können.

### Bezugszeichenliste

- 10: Fixiervorrichtung
- 11: Grundkanal
- 12: Klemmblech
- 13: Arretiermechanismus
- 14: Profil
- 15: Nagel
- 16: Zapfen
- 17: Federblech
- 18: Ankerblech
- 19: Leitblech
- 20: Krallblech
- 21: Öffnung
- 22: Ausrichtungselement

## Patentansprüche

1. Fixiervorrichtung (10) für Kunstrasen, mit
einem Grundkanal (11) und einem Klemmblech (12) zum Fixieren des Kunstrasens,
**dadurch gekennzeichnet, dass**
das Klemmblech (12) mittels wenigstens einem Arretiermechanismus (13) in vertikaler Richtung im Grundkanal (11) lösbar befestigt ist, und dass ein am Klemmblech (12) angeordnetes Profil (14) zur horizontal gerichteten Fixierung des Kunstrasens im Grundkanal (11) ausgebildet ist.

2. Fixiervorrichtung (10) nach Anspruch 1,
**dadurch gekennzeichnet, dass**
der Grundkanal (11) im Wesentlichen U-förmig ausgebildet ist, wobei in einer Einbaulage eine Grundseite im Wesentlichen horizontal angeordnet ist und zwei Schenkel im Wesentlichen vertikal angeordnet sind.

3. Fixiervorrichtung (10) nach Anspruch 2,
**dadurch gekennzeichnet, dass**
wenigstens einer der Schenkel des Grundkanals (11) durch eine Falzung wenigstens teilweise doppelwandig ausgeführt ist.

4. Fixiervorrichtung (10) nach einem der vorhergehenden Ansprüche,
**dadurch gekennzeichnet, dass**
der Grundkanal (11) ein Leitblech (19) zur materialschonenden Umlenkung des Kunstrasens umfasst.

5. Fixiervorrichtung (10) nach einem der vorhergehenden Ansprüche,
**dadurch gekennzeichnet, dass**
das Klemmblech (12) im Wesentlichen C-förmig ausgebildet ist, wobei in Einbaulage eine Grundseite im Wesentlichen vertikal angeordnet ist und zwei Schenkel im Wesentlichen horizontal angeordnet sind.

6. Fixiervorrichtung (10) nach Anspruch 5,
**dadurch gekennzeichnet, dass**
das Profil (14) an einem der in Einbaulage horizontal angeordneten Schenkel des Klemmblechs (12) vorgesehen ist.

7. Fixiervorrichtung (10) nach einem der vorhergehenden Ansprüche, **dadurch gekennzeichnet, dass**
das Leitblech (19) des Grundkanals (11) das Profil (14) des Klemmblechs (12) in Einbaulage in horizontaler Richtung überlappt.

8. Fixiervorrichtung (10) nach Anspruch 6 oder 7,
**dadurch gekennzeichnet, dass**
ein Schenkel des Klemmblechs (12) durch eine Falzung wenigstens teilweise doppelwandig ausgeführt ist.

9. Fixiervorrichtung (10) nach einem der vorhergehenden Ansprüche, **dadurch gekennzeichnet, dass**
der Arretiermechanismus (13) wenigstens einen Zapfen (16) und wenigstens ein Federblech (17) umfasst,
wobei der wenigstens eine Zapfen (16) am Grundkanal (11) angeordnet ist und das wenigstens eine Federblech (17) am Klemmblech (12) angeordnet ist, und
wobei das Federblech (17) zur lösbaren Aufnahme des Zapfens (16) ausgebildet ist.

10. Fixiervorrichtung (10) nach Anspruch 9,
**gekennzeichnet durch**
ein Ankerblech (18), welches in einem Betonfundament verankert ist, wobei der Arretiermechanismus (13) einen Nagel (15) umfasst, welcher zum Eingehen einer formschlüssigen Verbindung mit dem Zapfen (16) ausgebildet ist, um das Ankerblech (18) und den Grundkanal (11) miteinander zu verbinden.

11. Fixiervorrichtung (10) nach einem der vorhergehenden Ansprüche,
**gekennzeichnet durch**
ein Krallblech (20) zur Fixierung eines wenigstens teilweise unter dem Kunstrasen angeordneten Shockpads, wobei das Krallblech (20) am Leitblech (19) des Grundkanals (11) angeordnet ist.

12. Fixiervorrichtung (10) nach einem der vorhergehenden Ansprüche,
**gekennzeichnet durch**
wenigstens zwei am Grundkanal (11) angeordnete
Ausrichtungselemente (22) zur vertikalen Ausrichtung der Fixiervorrichtung (10).

13. Fixiervorrichtung (10) nach einem der vorhergehenden Ansprüche,
**gekennzeichnet durch**
wenigstens eine am Grundkanal (11) angeordnete Öffnung (21) zum Abführen von Flüssigkeiten.

14. Fixiersystem mit wenigstens zwei Fixiervorrichtungen (10) nach einem der Ansprüche 1 bis 13,
**dadurch gekennzeichnet, dass**
zwei angrenzende Fixiervorrichtungen (10) in einer Längsrichtung über eine Feder-Nut-Verbindung miteinander verbunden sind.

15. Fixiersystem nach Anspruch 14,
**gekennzeichnet durch**
wenigstens eine Klammervorrichtung, die die Grundkanäle (11) zweier angrenzender Fixiervorrichtungen (10) in Längsrichtung fluchtend zueinander ausrichtet.
